# FASCICULE DE BREVET EUROPEEN

(11) **EP 1 329 389 B1**
(45) Date de publication et mention de la délivrance du brevet: **30.03.2005**
(21) Numéro de dépôt: 03290077.1
(22) Date de dépôt: 13.01.2003
(51) Int. Cl.: B65C 9/36

(54) **Dispositif de transfert d'un objet peu pesant**
Übergabevorrichtung für leichte Gegenstände
Device for transferring lightweight objects

(30) Priorité: 22.01.2002 FR 0200739
(43) Date de publication de la demande: 23.07.2003
(73) Titulaire: NS Testut SAS, 92400 Bethune (FR)
(72) Inventeur: Barbosa, Valdemar, 94260 Fresnes (FR)
(74) Mandataire: Robert, Jean-Pierre

(56) Documents cités:
- DE-A- 19 952 375
- FR-A- 2 715 145
- US-A- 3 729 362
- US-A- 5 300 181

## Description

L'invention concerne un dispositif de transfert d'un objet peu pesant, qui trouve son application notamment dans le domaine du collage d'étiquettes par des machines automatisées intégrées dans des chaînes d'emballage.

On connaît du document FR 2 715 145 un dispositif de transfert comportant un générateur d'impulsions pneumatiques associé à un circuit pneumatique muni en extrémité d'un organe de transfert conforme au préambule de la revendication 1.

Lorsque le générateur d'impulsions pneumatiques est actionné, une étiquette présente sous l'organe de transfert subit l'effet d'un jet d'air qui propulse l'étiquette vers un objet à étiqueter.

Le générateur d'impulsions pneumatiques comporte une chambre cylindrique dans laquelle un piston commandé par un électro-aimant coulisse à ajustement. L'ajustement nécessite des usinages précis qui renchérissent le dispositif.

Par ailleurs, un tel dispositif doit être capable d'apposer des étiquettes sur des objets de hauteur variable. Lorsque la face de l'objet qui reçoit l'étiquette est éloignée de l'organe de transfert, on a constaté que l'étiquette a tendance à se décaler par rapport à la position qui devrait être la sienne sur l'objet à étiqueter, en glissant latéralement par rapport au jet pneumatique qui l'entraîne.

L'état de la technique illustré par ce document comprend aussi, pour remédier au moins partiellement à cet inconvénient, un applicateur d'étiquette dans lequel un poussoir auxiliaire est actionné par l'impulsion pneumatique, l'étiquette étant alors déplacée par ce dernier. Le dispositif qui en résulte est compliqué, avec de nombreuses pièces en mouvement, donc sujet à pannes et demandant une maintenance fréquente.

L'invention vise à proposer un moyen pour appliquer l'étiquette sur l'objet ne présentant pas les inconvénients précités d'une structure mécanique complexe. Dans le dispositif de l'invention, le générateur d'impulsions pneumatiques comprend un soufflet installé entre une base fixe et une palette actionnée par un organe d'actionnement pour écraser le soufflet entre la base et la palette, l'organe de transfert comprenant un guide creux en communication avec le soufflet, le guide creux étant fermé par un piston coulissant sous l'effet d'une impulsion pneumatique à l'encontre de l'effort d'un ressort de rappel.

L'air expulsé du soufflet actionne alors le piston de l'organe de transfert qui pousse l'étiquette vers l'objet à étiqueter. L'étiquette reste donc en permanence en contact avec le piston, ce qui supprime le risque d'un décalage de l'étiquette, notamment lorsque l'objet à étiqueter a une face de réception de l'étiquette éloignée de l'organe de transfert. En effet, il y a contact positif entre la face du piston formant poussoir de l'étiquette et cette dernière, contact au niveau duquel il existe un frottement suffisant pour résister à un déplacement latéral de l'étiquette sous l'effet de forces aérodynamiques engendrées par la résistance de l'air.

Par ailleurs, l'utilisation d'un soufflet permet de supprimer dans le générateur d'impulsions pneumatiques toute pièce nécessitant un usinage précis. Le guidage du piston sur le guide creux n'ayant pas non plus besoin d'être précis, les caractéristiques de l'invention entraînent une diminution notable du coût du dispositif de transfert.

Selon un premier mode de réalisation, le guide creux de l'organe de transfert est monté sur la base pour déboucher directement dans le soufflet du générateur d'impulsions pneumatiques.

Selon un deuxième mode de réalisation de l'invention, l'organe de transfert est séparé du générateur d'impulsions pneumatiques, un tube étant agencé entre l'organe de transfert et le générateur d'impulsions pneumatiques pour mettre en communication le guide creux avec le soufflet.

Cette disposition permet de délocaliser le générateur d'impulsions pneumatiques pour le placer dans une zone moins encombrée de la machine dans laquelle le dispositif est intégré.

Selon un aspect de l'invention, le soufflet comporte une ouverture associée à des moyens de sa fermeture lorsque le soufflet est écrasé.

L'ouverture permet d'admettre un complément d'air au cas où le soufflet ne serait pas totalement regonflé consécutivement à un actionnement antérieur du poussoir. A l'actionnement suivant, la fermeture de l'ouverture du soufflet permet de diriger l'air préférentiellement vers le guide creux.

De préférence, les moyens de fermeture de l'ouverture du soufflet sont constitués par la base ou par la palette.

La base ou la palette s'appliquent alors sur la périphérie de l'ouverture pour fermer celle-ci lors de l'écrasement du soufflet. L'étanchéité ainsi réalisée n'est bien sûr pas parfaite, mais étant donné les faibles pressions mis en jeu dans le dispositif, elle se révèle tout à fait suffisante.

Selon un aspect avantageux, le piston est monté coulissant sur le guide creux à l'extérieur de celui-ci. Le diamètre de glissement se révèle alors suffisant pour que, avec un jeu raisonnable de fonctionnement permettant d'assurer un guidage correct du piston sur le guide creux, une fuite soit naturellement organisée entre le piston et le guide creux. Cette fuite permet le contrôle de la vitesse de déplacement du piston, ce qui permet d'éviter un impact trop violent du piston sur l'objet à étiqueter.

Selon un aspect particulier de l'invention, le piston est associé à un moyen de son anti-rotation par rapport à la base.

Avantageusement, le soufflet est élastique.

D'autres caractéristiques et avantages de l'invention apparaîtront plus clairement à la lumière de la description qui suit d'un mode de réalisation particulier non limitatif de l'invention. Il sera fait référence aux figures annexée parmi lesquelles
- la figure 1 est une vue en coupe d'un mode de réalisation de l'invention ;
- la figure 2 est une en coupe d'une variante de réalisation de l'invention.

En référence à la figure 1, le dispositif de transfert selon l'invention comprend tout d'abord un générateur d'impulsions pneumatiques qui comporte un châssis 1 ménageant une cavité 5 entre une base 2 et un support 3 pour un électro-aimant 4.

Un palette 6 est montée à coulissement sur le châssis 1 le long d'un axe X1 perpendiculaire à la base 2. La palette 6 s'étendant dans la cavité 5 parallèlement à la base 2. La palette 6 est liée à une tige 7 qui coulisse dans le châssis et qui est soumise à l'action de l'électro-aimant 4. Lorsque l'électro-aimant 4 est alimenté, la palette 6 est propulsée en direction de la base 2. Un ressort 8 rappelle la palette 6 vers une position initiale (illustrée sur la figure) qui ménage un espace maximal entre la palette 6 et la base 2.

Un soufflet élastique 9 s'étend entre la palette 6 et la base 2. Le soufflet 9 est délimité axialement par deux ouvertures 9.1 et 9.2 délimitées par des périphéries s'étendant selon des plans parallèles à la base 2 et prenant appui respectivement sur la palette 6 et la base 2.

Le dispositif de transfert selon l'invention comprend également un organe de transfert composé d'un guide creux 15 s'étendant selon l'axe X1 et qui est monté fixe sur la base 2 pour déboucher à l'intérieur du soufflet 9. Un piston 16 est monté coulissant sur le guide 15 extérieurement à celui-ci, le piston 16 étant équipé d'un patin 17 d'extrémité qui ferme le piston 16. Un ressort de rappel 18 agit sur le piston 16 pour rappeler celui-ci vers la base 2.

Le fonctionnement du dispositif est le suivant. Un dispositif de présentation non décrit présente une étiquette E autocollante sous le patin 17. L'électro-aimant 4 est alors alimenté par une brève impulsion électrique, ce qui a pour effet de propulser la palette 6 vers la base 2, ce qui provoque l'écrasement du soufflet 9.

Les ouvertures 9.1 et 9.2 sont alors fermées à étanchéité par la palette 6 et la base 2, ce qui provoque l'expulsion de l'air à l'intérieur du soufflet vers le guide creux 15 et propulse le piston 16.

Une impulsion est ainsi donnée au piston 16, et le patin 17 pousse l'étiquette E jusqu'à ce que l'étiquette vienne en contact avec la face de réception d'un objet à étiqueter. Le piston 16 est alors arrêté, et le ressort 18 rappelle le piston vers la base 2.

Entre temps, l'action de l'électro-aimant 4 a cessé, et, sous l'effet du ressort 8, la palette 6 est revenue dans sa position initiale. Le soufflet 9 reprend alors sa place sous l'effet de son élasticité propre.

Une partie de l'air qui avait été accueillie dans le guide creux 15 est repoussée par le piston 16 dans le soufflet 9, et s'il y a lieu, le complément d'air est apporté par l'intermédiaire de passages entre les ouvertures 9.1 et 9.2 du soufflet et respectivement la palette 6 et la base 2.

La vitesse de déplacement du piston 16 est contrôlée, toutes choses étant égales par ailleurs, par le jeu existant entre le guide creux 15 et le piston 16. Le jeu réparti sur la circonférence externe du guide creux 15 crée une fuite d'air qui permet le contrôle de la vitesse du piston, et donc de limiter la force d'impact du patin contre l'objet à étiqueter. Le jeu entre le piston 16 et le guide creux 15, quoiqu'il doive être assez faible pour assurer un guidage sans coincement du piston 16 sur le guide creux 15, n'a pas besoin d'être très précis. Le guide creux 15 et le piston 16 peuvent donc être débités dans du tube creux du commerce, ce qui abaisse encore les coûts de fabrication du dispositif.

Pour diminuer le risque de rotation de l'étiquette E lors de son trajet vers l'objet à étiqueter, il est intéressant de prévoir un dispositif empêchant la rotation du piston 16. A cet effet le piston 16 est monté coulissant à l'intérieur d'une bague 19 montée fixe par rapport au châssis 1. La bague 19 comporte une partie saillante intérieurement 21 qui coopère avec une rainure longitudinale 20 du piston 16, de sorte que la rotation du piston 16 est empêchée. En variante non représentée, on pourra également prévoir un moyen d'anti-rotation entre le piston 16 et le guide creux 15, par exemple une goupille traversant le piston, dont l'extrémité est logée dans une rainure du guide creux.

Selon une variante de réalisation illustrée à la figure 2, le générateur d'impulsions pneumatiques peut être séparé de l'organe de transfert. Le guide creux 15 de l'organe de transfert n'est plus solidaire du châssis 1, mais est monté sur un châssis 1' séparé du châssis 1 et qui peut être mobile par rapport à ce dernier. Le guide creux 15 communique avec le soufflet 9 par l'intermédiaire d'un tube 22, ici flexible.

Cette disposition est intéressante dans son application à une étiqueteuse dans laquelle la zone d'application de l'étiquette doit pouvoir être modifiée par un système moteur. Le générateur d'impulsions pneumatiques est placé sur une partie fixe de l'étiqueteuse, tandis que seul l'organe de transfert est disposé sur une partie mobile de l'étiqueteuse. L'inertie de la partie mobile en est alors diminuée.

Par ailleurs, la dissociation mécanique entre les châssis 1 et 1' autorise des orientations différentes entre l'axe X1 du soufflet 9 et l'axe X du guide creux 15. Le soufflet 9 peut par exemple être horizontal tandis que le piston peut être vertical ou oblique pour se présenter toujours sensiblement perpendiculairement à la surface devant recevoir l'étiquette.

L'invention n'est pas limitée au mode particulier de réalisation qui vient d'être décrit, mais bien au contraire entend couvrir toute variante qui entre dans le cadre de l'invention tel que défini par les revendications.

En particulier, bien que l'organe d'actionnement ait été illustré comme étant un électro-aimant, tout autre organe d'actionnement capable de pousser la palette pourra être envisagé sans départir de l'invention (moteur électrique, vérin hydraulique...)

L'ouverture du soufflet pourra être constituée par un clapet anti-retour qui se ferme lorsque le soufflet est écrasé, et qui s'ouvre quand le soufflet se détend.

Bien que l'on ait illustré le piston coulissant extérieurement au guide creux, l'invention s'applique également à un piston coulissant intérieurement au guide creux.

Bien que l'on ait indiqué que le soufflet est élastique, l'invention couvre également l'utilisation d'un soufflet non élastique attelé à la palette et à la base.

## Revendications

1. Dispositif de transfert d'un objet peu pesant par impulsion pneumatique, comportant un générateur d'impulsions pneumatiques connecté à un organe de transfert, **caractérisé en ce que** le générateur d'impulsions pneumatiques comprend un soufflet (9) installé entre une base (2) fixe et une palette (6) actionnée par un organe d'actionnement (4) pour écraser le soufflet (9) entre la base (2) et la palette (6), l'organe de transfert comprenant un guide creux (15) en communication avec le soufflet (9), le guide creux (15) étant fermé par un piston (16) coulissant sous l'effet d'une impulsion pneumatique à l'encontre de l'effort d'un ressort de rappel (18).

2. Dispositif selon la revendication 1, **caractérisé en ce que** le guide creux (15) de l'organe de transfert est monté sur la base (2) pour déboucher directement dans le soufflet (9) du générateur d'impulsions pneumatique.

3. Dispositif selon la revendication 1, **caractérisé en ce que** l'organe de transfert est séparé du générateur d'impulsions pneumatiques, un tube (22) étant agencé entre l'organe de transfert et le générateur d'impulsions pneumatiques pour mettre en communication le guide creux (15) avec le soufflet (9).

4. Dispositif selon la revendication 1, **caractérisé en ce que** le soufflet (9) comporte au moins une ouverture (9.1,9.2) qui est fermée lorsque la palette (6) est actionnée.

5. Dispositif selon l'une des revendications précédentes, **caractérisé en ce que** le piston (16) est monté coulissant extérieurement au guide creux (15).

6. Dispositif selon l'une des revendications précédentes, **caractérisé en ce que** le piston (16) est muni d'un moyen de son anti-rotation (19,20) par rapport à la base (2).

7. Dispositif selon l'une des revendications précédentes, **caractérisé en ce que** le soufflet (9) est élastique.

## Patentansprüche

1. Vorrichtung zum Übertragen eines leichten Gegenstandes mittels eines pneumatischen Impulses, umfassend einen Generator zur Erzeugung pneumatischer Impulse, der mit einer Übertragungsvorrichtung verbunden ist, **dadurch gekennzeichnet, dass** der Generator zur Erzeugung pneumatischer Impulse einen Faltenbalg (9) umfasst, der zwischen einer feststehenden Basis (2) und einer Platte (6) angebracht ist, die durch ein Betätigungselement (4) betätigt wird, um den Faltenbalg (9) zwischen der Basis (2) und der Platte (6) zusammenzudrücken, wobei die Übertragungsvorrichtung eine hohle Führung (15) umfasst, die mit dem Faltenbalg (9) in Verbindung steht, wobei die hohle Führung (15) durch einen Kolben (16) verschlossen wird, der sich unter der Wirkung eines pneumatischen Impulses entgegen der Wirkung einer Rückstellfeder (18) verschiebt.

2. Vorrichtung nach Anspruch 1, **dadurch gekennzeichnet, dass** die hohle Führung (15) der Übertragungsvorrichtung an der Basis (2) angebracht ist, um direkt in den Faltenbalg (9) des Generators zur Erzeugung pneumatischer Impulse zu münden.

3. Vorrichtung nach Anspruch 1, **dadurch gekennzeichnet, dass** die Übertragungsvorrichtung von dem Generator zur Erzeugung pneumatischer Impulse getrennt ist, wobei ein Rohr (22) derart zwischen der Übertragungsvorrichtung und dem Generator zur Erzeugung pneumatischer Impulse angeordnet ist, dass die hohle Führung (15) mit dem Faltenbalg (9) in Verbindung gebracht wird.

4. Vorrichtung nach Anspruch 1, **dadurch gekennzeichnet, dass** der Faltenbalg (9) mindestens eine Öffnung (9.1, 9.2) umfasst, die bei Betätigung der Platte (6) geschlossen ist.

5. Vorrichtung nach einem der vorhergehenden Ansprüche, **dadurch gekennzeichnet, dass** der Kolben (16) außen an der hohlen Führung (15) verschiebbar gelagert ist.

6. Vorrichtung nach einem der vorhergehenden Ansprüche, **dadurch gekennzeichnet, dass** der Kolben (16) mit einer Verdrehsicherung (19, 20) versehen ist, um seine Drehung relativ zur Basis (2) zu verhindern.

7. Vorrichtung nach einem der vorhergehenden Ansprüche, **dadurch gekennzeichnet, dass** der Faltenbalg (9) elastisch ist.

## Claims

1. A transfer device for transferring a lightweight object by pneumatic pulse, the device comprising a pneumatic pulse generator connected to a transfer member, the device being **characterized in that** the pneumatic pulse generator comprises bellows (9) installed between a fixed base (2) and a plate (6) actuated by an actuating member (4) so as to flatten the bellows (9) between the base (2) and the plate (6), the transfer member comprising a hollow guide (15) in communication with the bellows (9), the hollow guide (15) being closed by a piston (16) sliding under the effect of a pneumatic pulse against the force of a return spring (18).

2. A device according to claim 1, **characterized in that** the hollow guide (15) of the transfer member is mounted on the base (2) so as to open out directly into the bellows (9) of the pneumatic pulse generator.

3. A device according to claim 1, **characterized in that** the transfer member is separate from the pneumatic pulse generator, a tube (22) being arranged between the transfer member and the pneumatic pulse generator so as to put the hollow guide (15) into communication with the bellows (9).

4. A device according to claim 1, **characterized in that** the bellows (9) includes at least one opening (9.1, 9.2) which is closed when the plate (6) is actuated.

5. A device according to any preceding claim, **characterized in that** the piston (16) is slidably mounted on the outside of the hollow guide (15).

6. A device according to any preceding claim, **characterized in that** the piston (16) is provided with anti-rotation means (19, 20) preventing it from rotating relative to the base (2).

7. A device according to any preceding claim, **characterized in that** the bellows (9) is resilient.
